# EUROPÄISCHE PATENTSCHRIFT

(11) **EP 0 677 719 B1**
(45) Veröffentlichungstag und Bekanntmachung des Hinweises auf die Patenterteilung: **14.10.1998**
(21) Anmeldenummer: 95104881.8
(22) Anmeldetag: 01.04.1995
(51) Int. Cl.: F42C 13/02, F41G 7/30

(54) **Fernsteuereinrichtung zum Zünden des Gefechtskopfes eines Projektils**
Remote control device for igniting the warhead of a projectile
Dispositif de télécommande pour la mise à feu de la tête militaire d'un projectile

(30) Priorität: 13.04.1994 DE 4412688
(43) Veröffentlichungstag der Anmeldung: 18.10.1995
(73) Patentinhaber: Diehl Stiftung & Co., 90478 Nürnberg (DE)
(72) Erfinder: Warm, Berndt, Dr.-Ing., D-90480 Nürnberg (DE); Wittmer, Detlev, Dr.-Ing., D-91207 Lauf (DE)

(56) Entgegenhaltungen:
- DE-A- 3 004 317
- DE-A- 3 123 339
- GB-A- 1 605 301
- US-A- 4 657 208

## Beschreibung

Die Erfindung betrifft eine Fernsteuereinrichtung gemäß dem Oberbegriff des Anspruches 1.

Eine derartige Einrichtung ist aus der DE 30 04 317 A1 bzw. aus der DE 31 23 339 A1 bekannt, worin beschrieben ist, zur Fernzündung bei der Hubschrauberbekämpfung mittels des selben Laser-Entfernungsmessers bzw. mittels zweier Laser-Entfernungsmesser sowohl die Zielentfernung wie auch die momentane Geschoßentfernung laufend zu messen und bei Übereinstimmung das Zündsignal auszulösen. Eine optimale Wirkung im Ziel ergibt sich dabei jedoch nur dann, wenn das Projektil tatsächlich das Ziel trifft und nicht - etwa aufgrund von raschen Ausweichbewegungen des Hubschraubers - am Ziel vorbei fliegt. Denn auch bei divergierenden Ziel- und Projektil-Richtungen, gesehen vom Entfernungsmesser aus, wird irgendwann der Zustand gleicher Entfernungen erreicht und somit die Zündung fernausgelöst, ohne daß sichergestellt ist, daß das Ziel sich auch im Wirkradius des Gefechtskopfes befindet. Außerdem ist es technisch sehr aufwendig, beispielsweise dicht über dem Grund oder vor einem stark strahlenden Hintergrund eine Laser-Entfernungsmessung zum kleinen Projektil-Querschnitt mit seiner gestörten (da verwirbelten und aufgeheizten) Umgebungsatmosphäre durchzuführen.

Gemäß der US-PS 4 214 534 ist die Waffe, aus der das Projektil verschossen wird, mit einem Radargerät ausgestattet, das einen schmalen Strahl in Richtung der Projektil-Flugbahn abgibt, um Impulse an das Projektil zu übermitteln. Wenn an Bord des Projektils eine vorgegebenen Impulszahl empfangen und aufsummiert wurde, wird daraus ein Zündkommando für den Gefechtskopf abgeleitet. Der entsprechende Zeitpunkt ab dem Abfeuern des Projektils ist am Gefechtsstand über die Pulsfolgefrequenz variierbar. Da aber die Projektilgeschwindigkeit nicht konstant ist, ergibt die Pulszahl kein genaues Maß für die Entfernung, in der das Projektil gezündet wird. Außerdem ist eine sichere Projektilverfolgung mittels eines schmalen Radarstrahles technisch sehr aufwendig.

Um die geschwindigkeitsabhängige Unsicherheit der zeitabgeleiteten Zündentfernung zu verringern, ist es etwa nach der DE-OS 39 03 639 vorgesehen, eine Korrekturgröße in Abhängigkeit von der Rohraustrittsgeschwindigkeit des verschossenen Projektils auszuwerten. Die Tatsache, daß die tatsächliche Projektilgeschwindigkeit über die Zielentfernung nicht konstant ist, wird durch eine solche Korrekturinformation aber ebenfalls nicht berücksichtigt, so daß in der Praxis wieder unzulässig schwankende Zündabstände zum Zielobjekt auftreten. Das stört besonders dann, wenn ein Splitter-Gefechtskopf gegen ein in Deckung befindliches Zielobjekt wirken, also definiert bezüglich eines anvisierten Fixpunktes detonieren soll.

Eine präzisere Zielabstandszündung ergibt sich, wenn das Projektil mit einem aktiven Rückstrahl-Entfernungsmesser ausgestattet ist, wie im Falle der optronischen Entfernungsmessers nach der US-PS 4,223,607 oder nach der US-PS 4,776,274. Allerdings steigt der gerätetechnische Aufwand und damit der Preis eines Projektils außerordentlich an, wenn es mit einem aktiven verschußfesten Entfernungsmesser zur Zündauslösung ausgestattet werden muß. Außerdem ist die Zuverlässigkeit der Zündauslösung von den Reflexionsgegebenheiten am Zielobjekt abhängig, und eine Zündauslösung definiert hinter einem vom Entfernungsmesser angestrahlten Fixpunkt ist nicht möglich. Ferner läßt sich beim einmal gestarteten Projektil der voreingestellte Zündabstand nicht mehr verändern, was insbesondere bei sehr großen Schußentfernungen zur Anpassung an aktuell sich ändernde Zielgegebenheiten wünschenswert wäre, etwa um von einem Falschziel noch auf ein Echtziel umzuschwenken oder beim Schießen aus der Fahrt auf bewegte Ziele.

Der Erfindung liegt nämlich insbesondere das technische Problem zugrunde, die Effektivität des Einsatzes zumal großkalibriger Projektile, wie sie als Granaten oder Raketen aus der Rohrwaffe von Haubitzen oder Kampfpanzern über große Distanzen verschießbar sind, durch Einschalten eines präzise vorgegebenen und auch noch während der Mission korrigierbaren Luftsprengpunktes, trotz unvermeidlicher Längsstreuungen in der Kinematik der Munition, wesentlich zu steigern.

Diese Aufgabe ist erfindungsgemäß im wesentlichen dadurch gelöst, daß die gattungsgemäße Fernsteuereinrichtung auch gemäß dem Kennzeichnungsteil des Hauptanspruches ausgelegt ist.

Nach dieser Lösung werden quasi-kontinuierlich die Momentanentfernungen vom Gefechtsstand zum Zielobjekt und zum auf dieses Zielobjekt abgefeuerten Projektil gemessen, und an das Projektil wird vom Gefechtsstand ein Zündkommando übermittelt, sobald die Entfernungsdifferenz und damit die Restentfernung vom momentanen Projektilstandort zum Zielobjekt sich auf einen im Hinblick auf die Wirkung des Gefechtskopfes optimiert vorgegebenen Wert verringert hat.

Wenn der durch Detonationsdruck oder durch Splitterwirkung zu belegende Wirkbereich hinter einem Hindernis liegt und somit nicht unmittelbar anvisierbar ist, wird für die Zielentfernungsmessung entweder ein Zielpunkt hinter dem Wirkbereich gewählt oder (bezüglich des anvisierten Hindernisses) ein negativer Wert für die Auslöseentfernung vorgegeben. Andererseits kann es sich beim Zielobjekt durchaus auch um ein relativ zum Gefechtsstand sich bewegendes Objekt handeln, wie beispielsweise um einen gegnerischen Kampfpanzer, da die Restentfernung wenigstens quasi-kontinuierlich ermittelt und somit stets der optimale Zündabstand eingehalten wird. Ein Umschalten auf Aufschlagzündung ist jederzeit und verzögerungsfrei möglich, indem die für die Zündauslösung vorgegebene Restentfernung am Gefechtsstand auf Null gesetzt oder aber die Entfernungsmessung bzw. der Zündkommando-Modulator abgeschaltet wird.

Besonders vorteilhaft ist die erfindungsgemäße Fernsteuereinrichtung bei fernlenkbaren Projektilen einsetzbar, die ständigen Leitstrahl-Kontakt haben und über diesen unmittelbar auf ein vom Gefechtsstand her anvisiertes Zielobjekt gelenkt werden. Denn dann kann, wie in der DE-OS 41 37 843 näher beschrieben, der Leitstrahl zusätzlich zum Laserstrahl des Entfernungsmessers in das Hauptzielfernrohr eingekoppelt und so mit der optischen Zielbeobachtung harmonisiert werden. Während dieser nur selten und kurzzeitig eingeschaltete Entfernungsmesser die Zielentfernung liefert, kann die laufende Projektilentfernung über den Leitstrahl selbst bestimmt werden, indem die praktisch in Dauerstrichbetrieb arbeitende Lenkinformation von einer Impulsinformation zur Rückstrahl-Entfernungsmessung überlagert wird. Hierfür kann derselbe Laser-Resonator herangezogen werden, der auch den Leitstrahl liefert, indem dessen Wellenlänge kurzfristig verschoben und zusätzlich moduliert wird und die Impulsreflex-Laufzeiten oder Phasendifferenzen des frequenzveränderten Strahles frequenzselektiv zur Bestimmung der aktuellen Projektilentfernung empfangen werden.

Besonders zweckmäßig für die praktische Realisierung ist es, den Gefechtsstand eines Kampfpanzers mit an sein Hauptzielfernrohr angeschlossenem Laser-Zielentfernungsmesser zusätzlich um die Leitstrahl-Lenkeinrichtung mit Zündkommando-Modulator zu erweitern, so daß ein aus dem Rohr des Turmes verbrachtes, und danach seinen Raketenmotor startendes, aber nicht eigens mit einem Abstandszündsensor auszustattendes Projektil mittels der Leitstrahl-Fernsteuerung, ohne irgendwelche Tempiererfordernisse im Zuge des Ladevorganges, über große Entfernung präzise auf ein Zielobjekt lenkbar ist und aus der Messung der Restentfernung ebenso präzise in vorbestimmtem Abstand zum Zielobjekt gezündet wird. So kann über die Entfernungsdifferenzmessung der jeweilige Zündabstand optimal an unterschiedliche Gefechtsköpfe der gerade aus dem Rohr gestarteten Projektile angepaßt werden; wobei hinsichtlich der Projektil-Familie mit ihrem Gefechtskopf-Spektrum zur Vermeidung von Wiederholungen voll-inhaltlich auf die eigene heutige Parallel-Anmeldung "EP 95 104 882-6/EP-A-0 677 717. "Mittels eines Laser-Leitstrahles austeuerbares Projektil"" Bezug genommen wird.

Zusätzliche Alternativen und Weiterbildungen sowie weitere Merkmale und Vorteile der Erfindung ergeben sich aus den weiteren Ansprüchen und, auch unter Berücksichtigung der Darlegungen in der nachgehefteten Zusammenfassung, aus nachstehender Beschreibung eines in der Zeichnung unter Beschränkung auf das Wesentliche stark abstrahiert und nicht maßstabsgerecht skizzierten bevorzugten Realisierungsbeispiels zur erfindungsgemäßen Fernsteuereinrichtung. Die einzige Figur der Zeichnung zeigt ein ferngesteuertes Lenkprojektil, an das bei definierter Annäherung an ein anvisiertes Zielobjekt über die Fernsteuerverbindung ein Zündbefehl übermittelt wird.

Das in der Zeichnung symbolisch vereinfacht skizzierte Projektil 11 ist gegen ein Zielobjekt 12 gerichtet. Vorzugsweise handelt es sich um ein mit Eigenantrieb oder Nachbeschleuniger, insbesondere mit einem Raketenmotor, ausge-stattetes Projektil 11, weshalb mit einer konstanten oder auch nur verlaufsmäßig bekannten Projektilgeschwindigkeit nicht gerechnet werden kann. Das Projektil 11 ist - jedenfalls in der Endphase der Zielannäherung - in einem des Zielobjekt 12 anvisierenden Leitstrahl 13 steuerbar. Wie in der DE-OS 41 37 843 näher erläutert, ist der Leitstrahl 13 zweckmäßigerweise in den Spiegelkopf 14 des mit integriertem Laser-Zielentfernungsmesser 24 ausgestatteten Hauptzielfernrohres einer Waffenleitanlage, insbesondere für den Turm eines Kampfpanzers, eingekoppelt. Eine an das Hauptzielfernrohr adaptierte Lenkeinrichtung 15 enthält einen Laser-Resonator 16 und einen Modulator 17. Letzterer prägt z.B. gegeneinander abgegrenzte Bereiche in der Querschnittsfläche des vom Resonator 16 gelieferten Strahles 18 voneinander unterscheidbare Kennungen ein und macht diesen dadurch zum Leitstrahl 13, weil ein Laser-Empfänger 19 im Projektil 11 dadurch nach Maßgabe der momentanen Lage im Stahlquerschnitt eine Steuerungsinformation zum Rückführen des Projektils 11 in das Zentrum des Leitstrahles 13 liefern kann. Mittels eines Zoom 20 wird der Öffnungswinkel 21 des Leitstrahles 13 mit größerer Entfernung L1 vom Gefechtsstand 22 verkleinert, um am Orte des Empfängers 19 einen angenähert konstanten Querschnitt des Leitstrahles 13 und damit ein konstantes dynamisches Verhalten der Flugbahnkorrektur zu erzielen. Mittels einer Elevationssteuerung 23 kann der Leitstrahl 13 nach dem Start des Projektils 11 gegenüber der Sichtlinie zum Zielobjekt 12 angehoben werden, damit einerseits nicht die Annäherungsbewegung des Projektils 11 durch vielleicht nahe der Sichtlinie vor dem Zielobjekt 12 aufragende Hindernisse gestört und andererseits die aus direkter Anstrahlung resultierende Verratswahrscheinlichkeit am Orte des Zielobjekts 12 herabgesetzt wird; außerdem werden dadurch störende Bodenreflektionen vermieden. Erst in der Endphase der Zielannäherung wird dann für unmittelbaren Zielanflug der Leitstrahl 13 in die Sichtlinie zum Ziel 12 herabgeschwenkt. Dieser Zeitpunkt bestimmt sich im Gefechtsstand 22 nach Maßgabe der beim Start des Projektils 11 gemessenen Zielentfernung 42 und der grob bekannten Durchschnittsgeschwindigkeit des Projektils 11. Nun wird die aktuelle Zielentfernung 42 noch einmal gemessen und außerdem spätestens jetzt die laufende Messung der Projektilentfernung 41 aufgenommen.

Die Zielentfernung L2 vom Gefechtsstand 22 wird über den Spiegelkopf 14 mittels einer Laser-Entfernungsmesseinrichtung 24 beispielsweise im Wege der Refleximpulslaufzeit bestimmt, wofür der Gefechtsstand 22 vorzugsweise mit einem Nd-Yag-Laser ausgestattet ist. Eine zusätzliche Laserquelle zur Bestimmung der aktuellen Projektilentfernung L1 wird vermieden, wenn hierfür die aus dem Resonator 16 gelieferte Energie für den Leitstrahl 13 ausgenutzt wird. Für die Bestimmung der Projektilentfernung L1 wird den Modulationsfrequenzen des Laserlenkfeldes - nun über den gesamten Strahlquerschnitt - eine weitere Frequenzmodulation wesentlich kürzerer Wellenlänge (im MHz-Bereich) überlagert. Außerdem erfolgt eine Frequenzverschiebung des Stahles 18 mittels eines Abstimmelementes 25, bei dem es sich bevorzugt um eine Raman-Zelle handelt. Ein auf diese spezifische Frequenzmodulation zur Ermittlung der Projektilentfernung L1 abgestimmter Retroreflektor 26 am Heck des Projektils 11 führt in jeder Ablageposition innerhalb des Leitstrahles 13 und auch über große Distanzen mit hinreichendem Signal-Rausch-Abstand zu frequenzselektiver Anregung eines abgestimmten Empfängers 27 für eine weitere Entfernungsmesseinrichtung 28. Die so kontinuierlich oder periodisch gewonnene Projektilentfernung L1 kann auch als Steuergröße für den Zoom 20 dienen, um die Verringerung des Leitstrahl-Öffnungswinkel 21 nicht missionszeitabhängig sondern tatsächlich entfernungsabhängig zu machen und so bei der Strahlaufweitung etwa nichtreproduzierbare Geschwindigkeitsschwankungen des Projektils 11 zu berücksichtigen, die aus Unregelmäßigkeiten im Betrieb eines Raketenmotors resultieren können.

Ein Zündmodulator 29 liefert über den ständigen Projektilkontakt des Leitstrahles 13 ein Zündkommando 30, wenn ein Abstandsgeber 31 das Erreichen einer als Zündkriterium vorgegebenen Auslöseentfernung dL aus der Differenz der beiden aktuellen Entfernungen L2-L1 ermittelt. Mit Dekodierung dieses Zündkommandos 30 im Projektil-Empfänger 19 wird der Projektil-Gefechtskopf 32 im wirkoptimierten Abstand zum Zielobjekt 12 initiiert. Wenn dagegen im konkreten Einsatzfall der Gefechtskopf 32 einmal durch einen Aufschlagzünder 33 initiiert werden soll, braucht lediglich der Leitstrahl 13 in der Endphase der Projektilannäherung auf das Zielobjekt 12 gerichtet zu werden, ohne den Zündmodulator 29 anzusteuern, also beispielsweise bei auf Null zurückgesetztem Abstandsgeber 31; oder durch entsprechend geänderte Funktionsvorgabe vor dem Abschuß, etwa mittels eines Wahlschalters am Projektil.

## Patentansprüche

1. Fernsteuereinrichtung zum Zünden des Gefechtskopfes (32) eines Projektiles (11) unter Einsatz von Entfernungsmeßeinrichtungen (24,28) zum Ermitteln der Projektil- und der Ziel-Entfernungen (Ll, L2) von einem Gefechtsstand (22) aus, bei dem die Entfernungen (L1, L2) miteinander verglichen werden, sowie mit einer Sendeeinrichtung zur Abgabe eines Zündkommandos (30),
dadurch gekennzeichnet,
daß das Projektil (11) mittels eines vom Gefechtsstand (22) aus das Zielobjekt (12) anvisierenden Laser-Leitstrahles (13) auf das Zielobjekt (12) steuerbar ist, über den auch sowohl die Messung der Projektilentfernung (L1) wie die Übermittlung des Zündkommandos (30) erfolgt, letztere bei aktuellem Erreichen einer vorgegebenen Auslöseentfernung (dL = L2 - L1) zwischen Zielobjekt (12) und Projektil (11).

2. Fernsteuereinrichtung nach Anspruch 1,
**dadurch gekennzeichnet**,
daß Laser-Entfernungsmeßeinrichtungen (24, 28) und eine Laser-Übermittlung des Zündkommandos (30) vorgesehen sind.

3. Fernsteuereinrichtung nach Anspruch 2,
**dadurch gekennzeichnet**,
daß zusätzlich zu einer Laser-Entfernungsmeßeinrichtung (24) zum sporadischen Ermitteln der Zielentfernung (L2) eine Lenkeinrichtung (15) zur Abgabe eines Laser-Leitstrahles (13) über denselben Spiegelkopf (14) vorgesehen ist und der Laser-Leitstrahl (13) eine Frequenzverschiebung für die Ansteuerung der Projektil-Entfernungsmeßeinrichtung (28) erfährt.

4. Fernsteuereinrichtung nach Anspruch 3,
**dadurch gekennzeichnet**,
daß ein Raman-Abstimmelement (25) für die Entfernungsmessungs-Frequenzverschiebung vorgesehen ist.

5. Fernsteuereinrichtung nach einem der vorangehenden Ansprüche,
**dadurch gekennzeichnet**,
daß ein Zündmodulator (29) für die Übermittlung des Zündkommandos (30) über den Leitstrahl (13) vorgesehen ist.

6. Fernsteuereinrichtung nach einem der vorangehenden Ansprüche,
**dadurch gekennzeichnet**,
daß das Projektil (11) heckseitig mit einem Retro-Reflektor (26) ausgestattet ist, der auf die zur Projektilentfernungsmessung verschobene Frequenz des Leitstrahles (13) abgestimmt ist.

7. Fernsteuereinrichtung nach einem der vorangehenden Ansprüche,
**dadurch gekennzeichnet**,
daß, sie zusätzlich zur Ziel-Entfernungsmeßeinrichtung (24) und zusammen mit der Leitstrahl-Lenkeinrichtung (15) samt Projektil-Entfernungsmeßeinrichtung (28) in den Spiegelkopf (14) des Hauptzielfernrohres im Gefechtsstand (22) eines Kampfpanzers eingekoppelt ist, aus dessen Rohr das Projektil (11) startbar ist.

8. Fernsteuereinrichtung nach einem der Ansprüche 3 bis 7,
**dadurch gekennzeichnet**,
daß sie eine Leitstrahl-Elevationssteuerung (23) aufweist, die den Leitstrahl (13) nach dem Start des Projektils (11) zunächst gegenüber der Sichtlinie zum Zielobjekt (12) anhebt und erst in der Annäherungs-Endphase der Projektilbewegung auf das Zielobjekt (12) herabschwenkt.

9. Fernsteuereinrichtung nach einem der vorangehenden Ansprüche,
dadurch gekennzeichnet,
daß für Ausstattung des Projektils (11) mit einem Aufschlagzünder (33) der Zündmodulator (29) am Leitstand (22) oder am Projektil (11) unwirksam schaltbar ist.

## Claims

1. Remote control device for detonating the warhead (32) of a projectile (11) using distance-measuring equipment (24, 28) for determining the projectile and target distances (L1, L2) from a gun position (22), in the case of which the distances [L1, L2) are compared with one another, as well as with a transmitting installation for delivering a detonate command (30),
characterized in that
the projectile (11) can be guided to the target object (12) by means of a laser guide beam [13) which is aimed at the target object (12) from the gun position and by way of which both the measurement of the projectile distance (L1) and the transmission of the detonate command (30) is also effected, the latter on actually reaching a given trigger distance (dL = L2 - L1) between target object (12) and projectile (11).

2. Remote control device according to Claim 1,
characterized in that
laser distance-measuring equipment (24, 28) and a laser transmission of the detonate command (30) are provided.

3. Remote control device according to Claim 2,
characterized in that,
in addition to laser distance-measuring equipment (24) for the sporadic determination of the target distance (L2), a guidance mechanism (15) For delivering a laser guide beam (13) by way of the same mirror head (14) is provided and the laser guide beam (13) undergoes a frequency shift for controlling the projectile distance-measuring equipment (28).

4. Remote control device according to Claim 3,
characterized in that
a Raman tuning element (25) is provided for the distance-measuring frequency shift.

5. Remote control device according to one of the preceding claims,
characterized in that
a detonation modulator (29) is provided for the transmission of the detonate command (30) by way of the guide beam (13).

6. Remote control device according to one or the preceding claims,
characterized in that
the projectile (11) is fitted at the rear with a retroreflector (26) which is tuned to the frequency oF the guide beam (13) shifted for measuring the projectile distance.

7. Remote control device according to one of the preceding claims,
characterized in that,
in addition to the target distance-measuring equipment (24) and together with the guide beam guidance mechanism (15) complete with projectile distance-measuring equipment (28), it is coupled in the mirror head (14) of the gunner's primary sight in the gun-turret (22) of a battle tank, from whose gun barrel the projectile (11) can be launched.

8. Remote control device according to one of Claims 3 to 7,
characterized in that
it has a guide beam elevation control (23) which after the launch of the projectile (11) first of all raises the guide beam (13) in relation to the line of sight to the target object (12) and only swings it down in the final closing-in phase of the projectile's movement towards the target object (12).

9. Remote control device according to one oF the preceding claims,
characterized in that,
for providing the projectile (11) with a contact fuse (33), the detonation modulator (29) can be switched at the fire control centre (22) or at the projectile (11) so as to be inoperative.

## Revendications

1. Dispositif de télécommande pour la tête de combat (32) d'un projectile (11), par utilisation de dispositifs de mesure de distance (24, 28), pour déterminer les distances de projectile (L1) et les distances de cible (L2) à partir d'une centrale de combat (22), dans lequel les distances (L1, L2) sont comparées entre elles et comportant un dispositif d'émission pour la délivrance d'une instruction d'allumage (30), caractérisé en ce que le projectile (11) est commandable sur l'objectif (12), au moyen d'un rayon laser directeur (13), visant l'objectif (12), à partir de le centrale de combat (22), par lequel s'effectue aussi bien la mesure de la distance de projectile (L1) que la transmission de l'instruction d'allumage (30), cette dernière lorsqu'est atteinte à l'instant une distance de déclenchement (dL= L2-L1) entre l'objectif (12) et le projectile (11).

2. Dispositif de télécommande selon la revendication 1, caractérisé en ce que sont prévus des dispositifs de mesure de distance à laser (24, 28) et une transmission par laser de l'instruction d'allumage (30).

3. Dispositif de télécommande selon la revendication 2, caractérisé en ce qu'en supplément à un dispositif de mesure de distance à laser (24) pour la détermination sporadique de la distance à la cible (L2), il est prévu un dispositif de guidage (15) destiné à fournir un rayon laser directeur (13) par la même tête de miroir (14), et le rayon laser directeur (13) subit un décalage de fréquence pour la commande du dispositif de mesure de distance de projectile (28).

4. Dispositif de télécommande selon la revendication 3, caractérisé en ce qu'un élément d'accord Raman (25) est prévu pour le décalage de fréquence de la mesure de distance.

5. Dispositif de télécommande selon l'une des revendications précédentes, caractérisé en ce qu'un modulateur d'allumage (29) est prévu pour la transmission de l'instruction d'allumage (30), par le rayon directeur (13).

6. Dispositif de télécommande selon l'une des revendications précédentes, caractérisé en ce que le projectile (11) est équipé à l'arrière d'un rétro-réflecteur (26), qui est accordé sur la fréquence décalée du rayon directeur (13), pour la mesure de distance de projectile.

7. Dispositif de télécommande selon l'une des revendications précédentes, caractérisé en ce qu'en supplément au dispositif de mesure de distance à la cible (24) et avec le dispositif de guidage à rayon directeur (15) et dispositif de mesure de distance de projectile (28), il est raccordé dans la tête de miroir (14) de la lunette de visée principale dans la centrale de combat (22) d'un char de combat, à partir du tube duquel le projectile (11) peut être lancé.

8. Dispositif de télécommande selon l'une des revendications 3 à 7, caractérisé en ce qu'il comporte une commande en élévation de rayon directeur (23), qui relève le rayon directeur (13) après le lancement du projectile (11), d'abord par rapport à la ligne de visée vers l'objectif (12) et ne l'abaisse que dans la phase finale d'approche du déplacement du projectile vers l'objectif (12).

9. Dispositif de télécommande selon l'une des revendications précédentes, caractérisé en ce que pour équiper le projectile (11) d'un détonateur percutant (33), le modulateur d'allumage (29) sur la centrale de guidage (22) ou sur le projectile (11) peut être rendu inopérant.
